# EUROPÄISCHE PATENTSCHRIFT

(11) **EP 2 386 222 B1**
(45) Veröffentlichungstag und Bekanntmachung des Hinweises auf die Patenterteilung: **03.04.2013**
(21) Anmeldenummer: 11166290.4
(22) Anmeldetag: 16.05.2011
(51) Int. Cl.: A45F 3/04

(54) **Rucksack mit variabler Schultergurtbefestigung**
Backpack with adjustable fastening for the shoulder straps
Sac à dos permettant de regler la position des bretelles

(30) Priorität: 14.05.2010 CH 7522010
(43) Veröffentlichungstag der Anmeldung: 16.11.2011
(73) Patentinhaber: Mammut Sports Group AG, 5703 Seon (CH)
(72) Erfinder: Dubois, Pierre, 3014, Bern (CH); Hediger, Sem, 6403, Küssnacht am Rigi (CH)
(74) Vertreter: Bogensberger, Burkhard

(56) Entgegenhaltungen:
- EP-A1- 0 898 907
- DE-C2- 3 803 026
- DE-U1- 9 302 683

## Beschreibung

Die Erfindung betrifft einen Rucksack gemäss dem Oberbegriff des unabhängigen Patentanspruchs.

Bekannterweise wird ein Rucksack auf dem Rücken einer Person getragen, wobei die Last des Rucksacks von der aufrecht stehenden Person über zwei Schulterträger (Schultergurte) und einen Hüftgurt aufgenommen wird. Für den Tragkomfort eines Rucksacks ist es dabei wichtig, die Schulterträger über ein Einstellsystem in horizontaler und vertikaler Richtung individuell auf die Rückenanatomie der Person einzustellen. Zum einen wird damit der Rucksack möglichst nahe am Rücken positioniert, zum anderen wird damit die Last des Rucksacks möglichst gleichmässig in die Schultern der Person eingebracht.

Die Schrift DE19803729A1 zeigt ein Einstellsystem mit einer auf einer Rückwand des Rucksacks angebrachten Einstellplatte, die eine Höheneinstellnut und mehrere Breiteneinstellnuten aufweist. Schulterseitige Enden der beiden Schulterträger weisen je eine Befestigungsplatte mit Rastkopf auf. Die beiden Rastköpfe sind in der Einstellplatte befestigt, sie können aber in der Höheneinstellnut und den Breiteneinstellnuten bewegt und durch elastische Verformung in einer individuell gewünschten Raststellung fixiert werden.

Für den Tragkomfort des Rucksacks ist es auch wichtig, den Rücken der Person beim Tragen des Rucksacks zu hinterlüften, damit bei körperlicher Anstrengung entstehendes Schwitzwasser vom Rücken abtransportiert wird.

Die Schrift EP0158154A1 zeigt einen hinterlüfteten Rucksack mit A-förmigem, konkav geformtem Abstandhalter, der ein Netz vorspannt, welches die Rucksackrückseite vom Rücken der Person beabstandet hält, um so eine Schwitzwasser transportierende Klimazone zu bilden.

Die Schrift DE 9 302 693 U zeigt auch ein Einstellsystem für einen Rucksack.

Aufgabe der vorliegenden Erfindung ist es daher, einen Rucksack bereitzustellen, der sowohl eine horizontale und vertikale Einstellung der Schulterträger auf die Länge des Rückens der Person als auch eine Hinterlüftung des Rucksacks ermöglicht.

Diese Aufgabe wird durch die Erfindung gemäss den kennzeichnenden Merkmalen des unabhängigen Patentanspruchs gelöst.

Der erfindungsgemässe Rucksack weist Schulterträger und eine Einstellplatte zur in horizontaler und vertikaler Richtung einstellbaren Befestigung der Schulterträger auf; die Einstellplatte ist auf einem Netz angebracht, welches Netz von einer Rückwand des Rucksacks durch eine hinterlüftete Klimazone beabstandet ist.

Es hat sich überraschenderweise herausgestellt, dass die Einstellplatte, die einen Teil der Last des Rucksacks über Schulterträger in die Schultern der Person einleitet, sich auf einem Netz anbringen lässt, welches über Ränder am Rucksack befestigt ist, wodurch ein vom Netz und der Rückwand des Rucksacks eingefasster Bereich eine hinterlüftete Klimazone bildet. Da die Einstellplatte bei bestimmungsgemässer Benutzung des Rucksacks nur auf Zug belastet ist, wird die hinterlüftete Klimazone durch die Last des Rucksacks zusätzlich stabilisiert.

Vorteilhafte Weiterbildungen der Erfindung sind in den abhängigen Patentansprüchen beschrieben.

Anhand der Figuren werden Ausführungsbeispiele der Erfindung im Detail erläutert. Hierzu zeigt, teilweise schematisiert:
- Fig. 1: einen Teil eines ersten Ausführungsbeispiels eines Rucksacks mit Einstellsystem;
- Fig. 2: einen Teil eines zweiten Ausführungsbeispiels eines Rucksacks mit Einstellsystem; und
- Fig. 3: eine Seitenansicht des Rucksacks mit Einstellsystem gemäss Fig. 1 oder 2.

In den Ausführungsformen gemäss Fig. 1 bis 3 weist der Rucksack 1 zwei Schultergurte 2, eine Rückwand 3 mit darin integriertem Versteifungsrahmen und einem im Bereich der Rückwand 3 angeordneten Netz 5 zur Schaffung einer hinterlüfteten Klimazone 4 zwischen der Rückwand 3 und dem Rücken einer Person, wobei der Versteifungsrahmen - bei aufrecht stehendem Rucksack 1 betrachtet - zwei im Wesentlichen parallel zueinander ausgerichtete, in Seitenrandnähe der Rückwand 3 angeordnete, in vertikaler Richtung verlaufende Längsabschnitte aufweist.

In einer Ausführungsform ist das Netz 5 mit seinem schulterseitigen Ende unmittelbar an der Rückwand 3 des Rucksacks 1 und/oder an im Kopfbereich des Rucksacks 1 horizontal verlaufenden Abschnitten des Versteifungsrahmens befestigt und mit seinem hüftseitigen Ende an Polsterelementen und/oder an im Fussbereich des Rucksacks 1 in horizontaler Richtung verlaufenden Abschnitten des Versteifungsrahmens befestigt. Die Schultergurte 2 sind mit ihrem schulterseitigen Ende in einem vorgewählten Abstand zum schulterseitigen Ende des Netzes 5 an diesem befestigt und mit ihrem hüftseitigen Ende an der Rückwand 3 an dem Versteifungsrahmen und/oder an dem Netz 5 im Bereich dessen hüftseitigen Endes fixiert. Das Netz 5, die Schultergurte 2 und die Rückwand 3 sind aus witterungsbeständigem und abriebfestem Kunststoff und/oder Naturstoff/Kunststoff-Mischgarn gefertigt, beispielsweise aus Kunststoff wie Polyamid, Polyester, Polyvinylchlorid, Polypropylen und/oder aus Naturstoff/Kunststoff-Mischgarn wie Baumwoll/Polyester-Mischgarn.

Beim Rucksack 1 lassen sich die Schulterträger 2 über ein Einstellsystem in horizontaler und vertikaler Richtung individuell auf die Rückenanatomie der den Rucksack 1 tragenden Person einstellen. Zum einen wird damit der Rucksack 1 möglichst nahe am Rücken der Person positioniert, zum anderen wird damit die Last des Rucksacks 1 möglichst gleichmässig auf die Schultern der Person übertragen. Das Einstellsystem weist eine Einstellplatte 15 und Einstellelemente 16 auf. Die Einstellplatte 15 ist am Netz 5 angebracht. Die Einstellplatte 15 ist auf der von der Rückwand 3 abgewandten Seite des Netzes 5 angebracht, so dass sie für die Person einfach zugänglich ist.

Die Einstellplatte 15 ist aus Metall und/oder Kunststoff gefertigt und im Formschluss und/oder Stoffschluss mechanisch haltbar mit dem Netz 5 verbunden. Je ein Einstellelement 16 ist an einem schulterseitigen Ende der Schultergurte 2 angebracht. Die Einstellelemente 16 sind aus Metall und/oder Kunststoff gefertigt. Vorteilhafterweise bestehen die Einstellplatte 15 und die Einstellelemente 16 aus witterungsbeständigen, abriebfesten und schlagfesten Materialien wie Aluminium, Polyamid, Polyester, Polyvinylchlorid, Polypropylen. Die Einstellelemente 16 sind in horizontaler und vertikaler Richtung einstellbar an der Einstellplatte 15 befestigt. Die Befestigung der Einstellelemente 16 erfolgt in reversibler Art und Weise durch die den Rucksack 1 tragende Person.

In der Ausführung gemäss Fig. 1 ist das Einstellelement 16 eine Klammer und die Einstellplatte 15 ist eine Grundplatte mit mehreren Stäben, vorzugsweise eine Matrix aus zwei mal drei eingenähten Stäben. Zum einstellbaren Befestigen der Klammer wird die Klammer per Hand aufgespannt, über einen der Stäbe geschoben und durch Entspannen der Klammer in dieser Befestigungsposition befestigt.

In der Ausführung gemäss Fig. 2 ist das Einstellelement 16 eine Schnalle, vorzugsweise eine Dreistegschnalle, und die Einstellplatte 15 ist eine Grundplatte mit mehreren Schlitzen, vorzugsweise eine Matrix aus zwei mal drei Schlitzen. Das schulterseitige Ende des Schultergurts 2 ist am mittleren Steg der Dreistegschnalle angebracht. Zum einstellbaren Befestigen der Dreistegschnalle wird diese von Hand in einen Schlitz geschoben und in eine Befestigungsposition gedreht, so dass die beiden äusseren Stege der Dreistegschnalle hinter dem Rand des Schlitzes zu liegen kommen.

Wie in Fig. 1 und 2 dargestellt, kann der Träger bei dieser Ausführungsform für jedes Einstellelement 16 der beiden Schultergurte 2 drei verschiedene, einander vertikal beabstandete Befestigungspositionen auf der Einstellplatte 15 auswählen, nämlich einen von drei übereinander angeordneten Stegen oder Schlitzen. In einer Ausführugnsform, bei der die Stege und Schlitze länger als das Einstellelement 16 sind, kann der Träger das Einstellelement 16 auf dem ausgewählten Steg oder Schlitz in horizontaler Richtung verschieben und somit auch in horizontaler Richtung eine von mehreren Befestigungspositionen auswählen.

Beispielsweise sind die Stege oder Schlitze der Einstellplatte 15 in vertikaler Richtung um zwei oder drei Zentimeter zueinander beanstandet und ein Einstellelement 16 lässt sich auf einem Steg oder in einem Schlitz in horizontaler Richtung um ein oder zwei Zentimeter verschieben. Besonders vorteilhaft an der Anbringung der Einstellplatte 15 auf dem Netz 5 ist die Tatsache, dass die Einstellplatte 15 bei bestimmungsgemässer Benutzung des Rucksacks 1 nur auf Zug belastet wird, was die Klimazone 4 durch die Last des Rucksacks 1 zusätzlich stabilisiert. Fig. 3 zeigt dazu schematisch auf, wie die Last des Rucksacks 1 vom Kopfbereich des Rucksacks 1 in das schulterseitige Ende des Netzes 5 und von dort in die Einstellplatte 15 und von der Einstellplatte 15 über das Einstellelement 16 in die Schultergurte 2 und von dort in den Körper der den Rucksack 1 tragenden Person übertragen wird. Die dadurch gebildete mechanische Spannung im Netz 5 stabilisiert die Klimazone 4 und hält die Rückwand 3 des Rucksacks 1 weitgehend vom Körper der Person weg.

Längsabschnitte des Versteifungsrahmens und dadurch die Rückwand 3 des Rucksacks 1 sind vorteilhafterweise ergonomisch geformt und der Form der Wirbelsäule folgend leicht s-förmig gekrümmt.

Die ergonomisch geformte Rückwand 3 und der auf die Rückenanatomie der Person eingestellte Rucksack 1 bewirken, dass der Abstand zwischen Netz 5 und Rückwand 3 über seinen gesamten Verlauf weitgehend gleich bleibt und eine hinterlüftete Klimazone 6 weitgehend konstanter Schichtdicke oder Tiefe geschaffen wird, welche sowohl Horizontal- als auch Vertikallüftung erlaubt.

### Bezugszeichenliste

| | |
|---|---|
| Rucksack | (1) |
| Schultergurte | (2) |
| Rückwand | (3) |
| Klimazone | (4) |
| Netz | (5) |
| Einstellplatte | (15) |
| Einstellelement | (16) |

## Patentansprüche

1. Rucksack (1) mit Schultergurten (2) und einer Einstellplatte (15) zur in horizontaler und vertikaler Richtung einstellbaren Befestigung der Schultergurte (2), **dadurch gekennzeichnet, dass** die Einstellplatte (15) auf einem Netz (5) angebracht ist welches von einer Rückwand (3) des Rucksacks (1) durch eine hinterlüftete Klimazone (4) beabstandet ist.

2. Rucksack (1) gemäss Patentanspruch 1, **dadurch gekennzeichnet, dass** an jedem schulterseitigen Ende der Schultergurte (2) ein Einstellelement (16) angebracht ist und dass die Einstellelemente (16) in horizontaler und vertikaler Richtung einstellbar an der Einstellplatte (15) befestigbar sind.

3. Rucksack (1) gemäss Patentanspruch 2, **dadurch gekennzeichnet, dass** das Einstellelement (16) eine Klammer ist, dass die Einstellplatte (15) eine Grundplatte mit mehreren, quer zur Längsrichtung des Rucksacks ausgerichtetn Stäben ist und dass die Klammer durch Spannen, anschliessendes Schieben über einen der Stäbe und Entspannen in einer in horizontaler und vertikaler Richtung wählbaren Befestigungsposition befestigbar ist.

4. Rucksack (1) gemäss Patentanspruch 2, **dadurch gekennzeichnet, dass** das Einstellelement (16) eine Schnalle ist, dass die Einstellplatte (15) eine Grundplatte mit mehreren Schlitzen ist und dass die am schulterseitigen Ende eines Schultergurts angebrachte Schnalle durch Umlegen und Hindurchführen durch einen der Schlitze und anschliessendes Wiederaufrichten auf der Rückseite des Schlitzes in einer in horizontaler und vertikaler Richtung wählbaren Befestigungsposition befestigbar ist.

5. Rucksack (1) gemäss einem der Patentansprüche 1 bis 4,
**dadurch gekennzeichnet, dass** die Rückwand (3) des Rucksacks (1) ergonomisch geformt und der Form der Wirbelsäule folgend leicht s-förmig gekrümmt ist und dass der Abstand zwischen Netz (5) und Rückwand (3) über seinen gesamten Verlauf weitgehend gleich bleibt und eine hinterlüftete Klimazone (4) weitgehend konstanter Tiefe geschaffen ist.

## Claims

1. Backpack (1), comprising shoulder straps (2) and an adjustment plate (15) for adjustably fastening the shoulder straps (2) in the horizontal and vertical axis, **characterized in that** the adjustment plate (15) is installed on a netting (5) that is set apart from a rear wall (3) of the backpack (1) by a rear-ventilated circulation zone (4).

2. Backpack (1) according to Claim 1, **characterized in that** an adjustment element (16) is installed on each shoulder-side end of the shoulder strap (2), and that the adjustment elements (16) can be fastened to the adjustment plate (15) in the horizontal and vertical axis.

3. Backpack (1) according to Claim 2, **characterized in that** the adjustment element (16) is a clip, that the adjustment plate (15) is a base plate including multiple rods that are oriented perpendicular to the longitudinal axis of the backpack, and that the clip can be fastened by being tensioned, then slid over one of the rods and released in a fastening position that is selectable in the horizontal and vertical axis.

4. Backpack (1) according to Claim 2, **characterized in that** the adjustment element (16) is a buckle, that the adjustment plate (15) is a base plate including slots, and that the buckle installed on the shoulder-side end of a should strap can be fastened in a selectable horizontal and vertical axis by folding it over and passing it through one of the slots and, then straightening it on the rear side of the slot.

5. Backpack (1) according to one of Claims 1 through 4, **characterized in that** the rear wall (3) of the backpack (1) is ergonomically shaped and is curved following the shape of the spine in a slightly S-shaped pattern, and that the spacing between netting (5) and rear wall (3) remains essentially constant over its entire length and a rear-ventilated circulation zone is created of essentially constant depth.

## Revendications

1. Sac à dos (1) comprenant des bretelles (2) et une plaque de réglage (15) pour la fixation réglable des bretelles (2) dans la direction horizontale et la direction verticale, **caractérisé par le fait que** la plaque de réglage (15) est placée sur un réseau (5) qui est écarté d'une paroi arrière (3) du sac à dos (1) par une zone de climatisation (4) avec ventilation.

2. Sac à dos (1) selon la revendication 1, **caractérisé par le fait que** sur chacune des extrémités des bretelles (2) du côté de l'épaule est rapporté un élément de réglage (16) et que les éléments de réglage (16) sont aptes à être fixés sur la plaque de réglage (15) en se réglant dans la direction horizontale et dans la direction verticale.

3. Sac à dos (1) selon la revendication 2, **caractérisé par le fait que** l'élément de réglage (16) est une agrafe, que la plaque de réglage (15) est une plaque de base comportant plusieurs tiges orientées perpendiculairement à la direction longitudinale du sac à dos, et que l'agrafe est apte à être fixée dans une position de fixation pouvant être sélectionnée dans la direction horizontale et la direction verticale en étant tendue, puis glissée sur l'une des tiges et détendue.

4. Sac à dos (1) selon la revendication 2, **caractérisé par le fait que** l'élément de réglage (16) est une boucle, que la plaque de réglage (15) est une plaque de base avec plusieurs fentes, et que la boucle disposée à l'extrémité d'une bretelle côté épaule est apte à être fixée dans une position de fixation pouvant être sélectionnée dans la direction horizontale et dans la direction verticale en étant rabattue et introduite dans l'une des fentes puis redressée sur l'arrière de la fente.

5. Sac à dos (1) selon l'une des revendications 1 à 4, **caractérisé par le fait que** la paroi arrière (3) du sac à dos (1) est formée ergonomiquement et est légèrement courbée en forme de S pour suivre la forme de la colonne vertébrale, et que la distance entre le réseau (5) et la paroi arrière (3) reste largement la même sur toute son étendue et une zone de climatisation (4) avec ventilation d'une profondeur largement constante est créée.
